# EUROPÄISCHE PATENTSCHRIFT

(11) **EP 1 906 132 B1**
(45) Veröffentlichungstag und Bekanntmachung des Hinweises auf die Patenterteilung: **13.06.2012**
(21) Anmeldenummer: 04821465.4
(22) Anmeldetag: 24.12.2004
(51) Int. Cl.: F41C 33/04, F41C 33/02

(54) **PISTOLENTASCHE**
HOLSTER
ETUI A PISTOLET

(30) Priorität: 27.02.2004 RU 2004106216
(43) Veröffentlichungstag der Anmeldung: 02.04.2008
(73) Patentinhaber: Kovalchuk, Valeriy Adamovich, Chelyabinsk 454048 (RU); Yunusova, Elena Valerievna, 454048 Chelyabinsk (RU)
(72) Erfinder: KOVALCHUK, Valery Adamovich, Chelyabinsk, 454048 (RU); YUNUSOVA, Elena Valerievna, Chelyabinsk, 454048 (RU)
(74) Vertreter: Jeck, Anton
(86) Internationale Anmeldenummer: PCT/RU2004/000522
(87) Internationale Veröffentlichungsnummer: WO 2005/083350

(56) Entgegenhaltungen:
- EP-A1- 0 312 521
- RU-C1- 2 150 648
- RU-C1- 2 256 868
- RU-C1- 2 256 869
- RU-C2- 2 204 781
- RU-U1- 29 369
- US-A- 3 531 031

## Beschreibung

Die Erfindung bezieht sich auf Einrichtungen zum Tragen einer Schusswaffe und kann für die Lagerung von Waffen unterschiedlicher Systeme und Größen in einer Pistolentasche verwendet werden, die dafür geeignet ist, die Pistole mit einer Hand beim Ziehen aus der Pistolentasche zur Einsatzbereitschaft zu bringen.

Es sind Varianten von Pistolentaschen bekannt, die sicherstellen, dass die Pistole beim Ziehen aus der Pistolentasche mit einer Hand zur Einsatzbereitschaft gebracht werden kann (s. RU-Gebrauchsmuster Nr. 29768 vom 31.12.02, F 41 C 33/00 und Nr. 34241 vom 28.07.03, F 41 C 33/00 und RU 2204781 C2).

Es ist eine Pistolentasche mit Selbstladung bekannt, die vom Antragsteller als Prototyp ausgewählt worden ist. Diese Pistolentasche besteht aus einem Gehäuse, das im Querschnitt eine U-Form mit einer Nut längs des Gehäuses für den Griff der Pistole aufweist, um die Pistole im Gehäuse in Leitkufen an den Wänden des Gehäuses für die Absätze des Verschlusses zu bewegen, damit die Pistole zur Einsatzbereitschaft beim Ziehen aus der Pistolentasche gebracht werden kann, und mit einer Öffnung für den Lauf an der Stirnseite des Gehäuses (s. das RU-Gebrauchsmuster Nr. 29369 vom 06.06.02, F 41 C 33/02).

Die Pistolentasche ist nur für Pistolen mit Absätzen am Verschluss geeignet. Eine große Zahl von Pistolenmodellen weist keine überstehenden Verschlussteile auf. Dieser Umstand beschränkt die Anwendung der Pistolentasche dieser Ausführung.

Außerdem bleibt der Hahnteil der Pistole offen, deshalb kann die Pistolentasche verschmutzt werden (Regen, Schnee usw.), und es kann nicht ausgeschlossen werden, dass die Pistole aus der Pistolentasche bei bestimmten Bedingungen (Purzeln nach vorne oder nach hinten, ein unerwarteter Stoß) ausfällt.

Zur technischen Aufgabe gehört, die vielseitige Anwendbarkeit der Pistolentasche, die Möglichkeit der Anwendung für Pistolen unterschiedlicher Typen sowie die Zuverlässigkeit der Pistolentasche und eine sichere Fixierung der Pistole in der Pistolentasche in jeder Stellung des Schützen zu erhöhen.

Die gestellte Aufgabe wird folgendermaßen gelöst: In der bekannten Pistolentasche, die aus einem Gehäuse, das im Querschnitt U-förmig mit einer Nut längs des Gehäuses für den Griff der Pistole für die Gewährleistung der Bewegung der Pistole im Gehäuse ausgebildet ist, um die Pistole beim Ziehen aus der Pistolentasche zur Einsatzbereitschaft zu bringen, und mit einer Öffnung für den Lauf an der Stirnseite des Gehäuses besteht, ist das Gehäuse gemäß der Erfindung mit folgenden Elementen ausgerüstet: mit einem unteren, beweglichen Gehäuseteil, der sich vor dem Pistolengriff befindet und die Wände neben dem Verschluss und der Abzugsklammer verbindet, mit einer Begrenzungswand für die Abzugsklammer, die auf dem Gehäuse angeordnet ist, um sie mittels der Pistole nach vorn in die Längsrichtung zu bewegen, damit die Pistole beim Ziehen aus der Pistolentasche in die Einsatzbereitschaft gebracht werden kann, mit einem Mechanismus für die Rückführung des unteren, beweglichen Gehäuseteils in die Ausgangsposition und mit einer Vorrichtung für die Fixierung der Pistole in der Tasche.

An der Wand des Gehäuses seitlich der Sicherung kann eine Vorrichtung für das Umschalten der Sicherung in Form einer Öffnung mit einer schrägen Flanke vorgesehen sein.

An den Wänden des Gehäuses können Langlöcher gebildet sein, um den unteren, beweglichen Gehäuseteil in Längsrichtung in Bezug auf das Gehäuse zu verschieben.

Alternativ kann der untere, bewegliche Gehäuseteil mit einer Klammer für die Fixierung des Gehäuses im Bereich des Verschlusses ausgerüstet werden, um den unteren, beweglichen Teil gegenüber dem Gehäuse zu verschieben.

Der untere, bewegliche Teil des Gehäuses kann mit Führungen für die Wände des Gehäuses ausgebildet sein.

Am Gehäuse kann ein Anschlag des unteren, beweglichen Gehäuseteils vorgesehen sein.

Im Hohlraum des unteren, beweglichen Gehäuseteils vor dem Boden der Abzugsklammer ist ein Versteifungsabsatz vorgesehen.

Der Mechanismus für die Rückführung des unteren, beweglichen Gehäuseteils in die Ausgangsposition kann in Form einer zylindrischen Feder ausgebildet sein. Diese Feder befindet sich in Richtung der Verschiebung des unteren, beweglichen Gehäuseteils. Ein Ende der Feder ist am Gehäuse und das andere Ende ist am unteren, beweglichen Gehäuseteil befestigt.

Die Vorrichtung für die Fixierung der Pistole in der Pistolentasche ist als elastische Klappe ausgeführt. Ein Ende der Klappe ist mit der Seitenwand des Gehäuses verbunden. Am anderen Klappenende ist ein Schnapper in Form eines Knopfs gebildet.

Die Pistolentasche kann mit einem Mechanismus für die Öffnung der elastischen Klappe beim Ziehen der Pistole aus der Pistolentasche ausgerüstet sein. Der Mechanismus kann in Form von wechselwirkenden Querabsätzen mit Rückkegeln ausgebildet sein, die im Bereich des Knopfs der elastischen Klappe an der Innenoberfläche der elastischen Klappe und am unteren, beweglichen Gehäuseteil der Pistolentasche angeordnet sind.

Im mittleren Bereich des Gehäuses an der Seite kann eine Öffnung für das Ausziehen der Patronen vorgesehen sein.

Die Ausführung der Pistolentasche mit dem beweglichen, unteren Gehäuseteil sichert dem Pistolenträger nicht nur eine größere, operative Feuergeschwindigkeit, sondern auch ein zuverlässiges Halten der Pistole in der Pistolentasche am unteren Teil des Laufs und an der Abzugsklammer sowie die Möglichkeit, die Tasche für Pistolen unterschiedlicher Systeme zu verwenden.

Die vorhandene Vorrichtung, die den Hahnbereich der Pistole für die Fixierung der Pistole in der Pistolentasche bedeckt, die als Klappe mit der automatischen Öffnung durch den unteren, beweglichen Gehäuseteil am Anfang des Ladevorgangs ausgebildet ist, gewährleistet eine zuverlässige Fixierung der Pistole in jeder Stellung und bei jeder Aktion des Pistolenträgers und eine Verringerung der Entnahmezeit der Waffe aus der Pistolentasche.

Durchgeführte Patentrecherchen haben keine ähnlichen, technischen Lösungen ergeben. Daher ist die technische Lösung gemäß der Erfindung neu und erfinderisch.

Die einheimische Industrie verfügt über alle Mittel (Technologien, Materialien, Anlagen), die für die Herstellung der vorgeschlagenen Pistolentasche notwendig sind.

Die Erfindung wird nun anhand eines Ausführungsbeispiels und den Zeichnungen näher erläutert. Es zeigen:
- Fig. 1: eine Seitenansicht einer der Pistole in einer Pistolentasche gemäß der Erfindung,
- Fig. 2: eine Draufsicht auf ein Gehäuse mit einem Anschlag,
- Fig. 3: eine Ansicht des Hauptgehäuses der Pistolentasche von unten mit einem Teilschnitt,
- Fig. 4: eine Seitenansicht des beweglichen, unteren Teils der Pistolentasche mit einem Teilschnitt,
- Fig. 5: eine Ansicht des Teils der Fig. 4 in Richtung B,
- Fig. 6: einen Schnitt längs der Linie A-A in Fig. 1,
- Fig. 7: einen Schnitt durch die elastische Klappe bei der Verschiebung des unteren, beweglichen Gehäuseteils nach vorn,
- Fig. 8: eine Seitenansicht des Gehäuses, wenn die elastische Klappe geöff- net ist,
- Fig. 9: eine Seitenansicht des Gehäuses, wenn die elastische Klappe ge- schlossen ist,
- Fig. 10: eine Seitenansicht eines Mechanismus der Rückführung des unteren, beweglichen Gehäuseteils und
- Fig. 11: eine Seitenansicht des Gehäuses mit Teilschnitten im Bereich einer Sicherung.

Die Tasche 1 für eine Pistole 2 weist ein Gehäuse 3 auf, das im Querschnitt in Form eines U-förmigen Körpers 4 mit einer Nut 5 längs des Gehäuses 3 für den Griff 6 der Pistole 2 zur Gewährleistung der Verschiebung der Pistole 2 im Gehäuse 3 ausgeführt ist, um die Pistole beim Ziehen aus der Pistolentasche 1 zur Einsatzbereitschaft zu bringen. An der Stirnseite 7 des Gehäuses 3 ist eine Öffnung 8 für den Lauf 9 der Pistole 2 vorgesehen. Das Gehäuse 3 ist mit einem vor dem Griff 6 der Pistole liegenden, seine Wände 10 und 11 im Bereich eines Verschlusses 12 und einer Abzugsklammer 13 verbindenden, unteren, beweglichen Gehäuseteil 14 mit einer Begrenzungswand 15 für die Abzugsklammer 13, die auf dem Gehäuse 2 angeordnet ist, um sie mittels der Pistole 2 nach vorn in Längsrichtung beim Ziehen aus der Pistolentasche 1 zur Einsatzbereitschaft zu bewegen, mit einem Mechanismus für die Rückführung 16 des unteren, beweglichen Gehäuseteils 14 in die Ausgangsposition und mit einer Vorrichtung zur Fixierung 17 der Pistole 2 in der Tasche 1 ausgerüstet.

Der untere, bewegliche Gehäuseteil 14 bedeckt die Abzugsklammer 13 und umfasst fast komplett das Hauptgehäuse 3 der Pistolentasche 1. Die Längsbewegung des unteren, beweglichen Gehäuseteils 14 in Bezug auf das Gehäuse 3 ist folgenderweise möglich:
- entweder durch Langlöcher 18 und 19, die an den Wänden 10 und 11 des Gehäuses 3 ausgeführt sind, mittels Führungsabsätzen 20 auf dem unteren, beweglichen Gehäuseteil 14,
- oder bei Ausführung des unteren beweglichen Gehäuseteils 14 mit einer Klammer 21 zur Fixierung des Gehäuses 3 im Bereich des Verschlusses 12, um den unteren, beweglichen Gehäuseteil 14 in Bezug auf das Hauptgehäuse 3 zu bewegen. Dabei dient das Hauptgehäuse 3 als Führung für den unteren, beweglichen Gehäuseteil 14. Der untere, bewegliche Gehäuseteil 14 kann mit Führungen 22 für den Boden der Seitenwände 10 und 11 des Gehäuses 3 ausgerüstet sein.

Das Gehäuse 3 kann mit einem Anschlag 23 zur Bewegung des unteren, beweglichen Gehäuseteils 14 ausgerüstet sein.

An der Wand 10 des Gehäuses 3 an der Seite einer Sicherung 24 wird eine Vorrichtung für das Umschalten der Sicherung 24 in Form einer Öffnung 25 mit einer schrägen Flanke vorgesehen.

Im Hohlraum des unteren, beweglichen Gehäuseteils 14 der Pistolentasche 3 vor dem Boden der Abzugsklammer 13 ist ein Versteifungsabsatz 27 vorgesehen.

Ein Mechanismus 16 für die Rückführung des unteren, beweglichen Gehäuseteils 14 in die Ausgangsposition ist in Form einer zylindrischen Feder 28 vorgesehen. Diese Feder befindet sich in Richtung der Verschiebung des unteren, beweglichen Gehäuseteils 14. Ein Ende 29 der Feder 28 ist am Gehäuse 3 und das andere Ende 30 ist am unteren, beweglichen Gehäuseteil 14 befestigt.

Eine Vorrichtung 17 für die Fixierung der Pistole 2 in der Pistolentasche 1 wird in Form einer elastischen Klappe 31 ausgeführt. Ein Ende der Klappe 31 ist mit der Seitenwand des Gehäuses 10 verbunden; am anderen Ende ist ein Schnapper 32 in Form eines Knopfs ausgeführt. Ein Teil des Knopfs 32 ist an der Klappe 31, und der andere Teil ist am Gehäuse 3 der Pistolentasche 1 befestigt. Der Knopf 32 fixiert zuverlässig die Waffe, wenn die Pistole 2 sich in der Pistolentasche 1 befindet. Die Klappe 31 kann aus Leder oder Kunststoff hergestellt werden. Die Pistolentasche 1 ist mit einem Mechanismus für die Öffnung der elastischen Klappe 31 beim Ziehen der Pistole 2 aus der Pistolentasche 1 ausgerüstet, der in Form von wechselwirkenden Querabsätzen 33 und 34 mit Rückkegeln ausgebildet ist, die im Bereich des Knopfs 32 der elastischen Klappe 31 auf der Innenoberfläche der elastischen Klappe 31 und auf dem unteren, beweglichen Gehäuseteil 14 angeordnet sind. Im mittleren Bereich des Gehäuses 3 ist an der Flanke 11 eine Öffnung 35 für das Ausziehen der Patronen vorgesehen.

Die Vorrichtung arbeitet folgendermaßen. Die Pistole 2 wird in die Pistolentasche 1 eingelegt und mit der elastischen Klappe 31 geschlossen. Beim Ziehen der Pistole 1 aus der Pistolentasche 1 muss die Hand kurz und heftig nach vorn und nach hinten bewegt werden. Beim Druck auf den Griff 6 der Pistole 2 nach vorn (nach unten) wird auch der bewegliche untere Gehäuseteil 14 nach vorn verschoben. Dabei fährt die Sicherung 24 (wenn sie in der Pistole 2 vorhanden ist) gegen den Ablenkteil, nämlich gegen die schräge Seite 26 der Öffnung 25, und schaltet in den Feuermodus um. Der Verschluss 12 bleibt am Stirnbereich 7 des Gehäuses 3 stehen, und der Rahmen der Pistole 2 bewegt sich weiter. Der Lauf 9 der Pistole 2 läuft durch die Öffnung 8 im Stirnbereich 7 des Gehäuses 3. Der Verschluss 12 wird vollständig geöffnet, und die Patrone wird geladen. Mit dem Anfang der Bewegung des unteren, beweglichen Gehäuseteils 14 wird der Knopf 32 mittels der Absätze 33 und 34 automatisch geöffnet. Die elastische Klappe 31 wird befreit, geht von der Pistole 2 weg und öffnet die Pistolentasche. Bei der Rückbewegung der Pistole 2 wird die Patrone in das Patronenlager geschickt und die Pistole 2 aus der Pistolentasche 1 gezogen. Die Feder 28 bringt den unteren, beweglichen Gehäuseteil 14 in die Ausgangsposition.

## Patentansprüche

1. Pistolentasche (1), die aus einem Gehäuse (3), das im Querschnitt U-förmig mit einer Nut (5) längs des Gehäuses (3) für den Griff (6) der Pistole (2) zur Gewährleistung der Bewegung der Pistole (2) im Gehäuse (3) ausgebildet ist, um die Pistole (2) beim Ziehen aus der Pistolentasche (1) zur Einsatzbereitschaft zu bringen, und einer Öffnung (8) für den Lauf (9) an der Stirnseite (7) des Gehäuses (3) besteht,
**dadurch gekennzeichnet,**
**dass** das Gehäuse (3) mit folgenden Elementen ausgerüstet ist: mit einem unteren, beweglichen Gehäuseteil (14), der sich vor dem Pistolengriff (6) befindet und die Wände (10, 11) neben dem Verschluss (12) und der Abzugsklammer (13) verbindet, mit einer Begrenzungswand (15) für die Abzugsklammer (13), die auf dem Gehäuse (3) angeordnet ist, um sie mittels der Pistole (2) nach vom in Längsrichtung beim Ziehen aus der Pistolentasche (1) zur Einsatzbereitschaft zu bewegen, mit einem Mechanismus (16) zur Rückführung des unteren, beweglichen Gehäuseteils (14) in die Ausgangsposition und mit einer Vorrichtung (17) zur Fixierung der Pistole (2) in der Pistolentasche (1).

2. Pistolentasche nach Anspruch 1,
**dadurch gekennzeichnet,**
**dass** an der Wand (10) des Gehäuses (3) an der Seite einer Sicherung (24) eine Vorrichtung für das Umschalten der Sicherung (24) vorgesehen ist.

3. Pistolentasche nach Anspruch 2,
**dadurch gekennzeichnet,**
**dass** die Vorrichtung für das Umschalten der Sicherung (24) in Form einer Öffnung (25) mit einer schrägen Flanke ausgebildet ist.

4. Pistolentasche nach Anspruch 1,
**dadurch gekennzeichnet,**
**dass** an den Wänden (10, 11) des Gehäuses (3) Langlöcher (18, 19) für die Längsbewegung des unteren, beweglichen Gehäuseteils (14) in Bezug auf das Gehäuse (3) ausgeführt sind.

5. Pistolentasche nach Anspruch 1,
**dadurch gekennzeichnet,**
**dass** der untere, bewegliche Gehäuseteil (14) mit einer Klammer (21) zur Fixierung des Gehäuses (3) im Bereich des Verschlusses (12) versehen ist, um den unteren, beweglichen Gehäuseteil (14) in Bezug auf das Gehäuse (3) zu bewegen.

6. Pistolentasche nach Anspruch 5,
**dadurch gekennzeichnet,**
**dass** der untere, bewegliche Gehäuseteil (14) mit Führungen (22) für die Wände (10, 11) des Gehäuses (3) versehen ist.

7. Pistolentasche nach Anspruch 5,
**dadurch gekennzeichnet,**
**dass** das Gehäuse (3) mit einem Anschlag (23) für den unteren, beweglichen Gehäuseteil (14) versehen ist.

8. Pistolentasche nach Anspruch 1,
**dadurch gekennzeichnet,**
**dass** ein Versteifungsabsatz (27) im Hohlraum des unteren, beweglichen Gehäuseteils (14) vor dem Boden der Abzugsklammer (13) vorgesehen ist.

9. Pistolentasche nach Anspruch 1,
**dadurch gekennzeichnet,**
**dass** der Mechanismus (16) für die Rückführung des unteren, beweglichen Gehäuseteils (14) in die Ausgangsposition in Form einer zylindrischen Feder (28) gebildet ist, die sich in Richtung der Verschiebung des unteren, beweglichen Gehäuseteils (14) befindet, wobei ein Ende (29) der Feder (28) am Gehäuse (3) und das andere Ende (30) am unteren, beweglichen Gehäuseteil (14) befestigt ist.

10. Pistolentasche nach Anspruch 1,
**dadurch gekennzeichnet,**
**dass** die Vorrichtung (17) für die Fixierung der Pistole (2) in der Pistolentasche (1) als elastische Klappe (31) ausgebildet ist, wobei ein Ende der Klappe (31) mit der Seitenwand (10) des Gehäuses (3) verbunden und am anderen Ende ein Schnapper (32) in Form eines Knopfs vorgesehen ist

11. Pistolentasche nach Anspruch 10,
**dadurch gekennzeichnet,**
**dass** sie mit einem Mechanismus zur Öffnung der elastischen Klappe (31) beim Ziehen der Pistole (02) aus der Pistolentasche (1) versehen ist.

12. Pistolentasche nach Anspruch 10,
**dadurch gekennzeichnet,**
**dass** der Mechanismus zur Öffnung der elastischen Klappe (31) beim Ziehen der Pistole (02) aus der Pistolentasche (1) in Form von wechselwirkenden Querabsätzen (33, 34) mit Rückkegeln gebildet ist, die im Bereich des Knopfs (32) der elastischen Klappe (31) an der Innenoberfläche der elastischen Klappe (31) und am unteren, beweglichen Gehäuseteil (14) der Pistolentasche (1) angeordnet sind.

13. Pistolentasche nach Anspruch 1,
**dadurch gekennzeichnet,**
**dass** eine Öffnung (35) für das Ausziehen der Patronen im mittleren Bereich des Gehäuses (3) an der Flanke (11) vorgesehen ist.

## Claims

1. A pistol holster (1), which comprises a housing (3), embodied with a U-shaped cross section with a groove (5) longitudinally of the housing (3) for the grip (6) of the pistol (2) for ensuring the motion of the pistol (2) in the housing (3) in order to make the pistol (2) ready for use upon being drawn from the holster (1), and an opening (8) on the face end (7) of the housing (3) for the barrel (9),
**characterized in that**
the housing (3) is equipped with the following elements: a lower, movable housing part (14), which is located forward of the pistol grip (6) and connects the walls (10, 11) next to the closure (12) and the trigger guard (13); a boundary wall (15) for the trigger guard (13), which is disposed on the housing (3), for moving it forward in the longitudinal direction by means of the pistol (2) upon the pistol's being drawn from the holster (1) to be ready for use; a mechanism (16) for returning the lower, movable housing part (14) into the outset position; and a device (17) for fixation of the pistol (2) in the holster (1):

2. The holster as defined by claim 1,
**characterized in that**
on the wall (10) of the housing (3), a device for toggling a safety (24) is provided on the side toward the safety (24).

3. The holster as defined by claim 2,
**characterized in that**
the device for toggling the safety (24) is embodied in the form of an opening (25) with a diagonal flank.

4. The holster as defined by claim 1,
**characterized in that**
oblong slots (18, 19) for the longitudinal motion of the lower, movable housing part (14) relative to the housing (3) are embodied on the walls (10, 11) of the housing (3).

5. The holster as defined by claim 1,
**characterized in that**
the lower, movable housing part (14) is provided with a clamp (21) for fixation of the housing (3) in the vicinity of the closure (12), for moving the lower, movable housing part (14) relative to the housing (3).

6. The holster as defined by claim 5,
**characterized in that**
the lower, movable housing part (14) is provided with guides (22) for the walls (10, 11) of the housing (3).

7. The holster as defined by claim 5,
**characterized in that**
the housing (3) is provided with a stop (23) for the lower, movable housing part (14).

8. The holster as defined by claim 1,
**characterized in that**
a reinforcement offset (27) is provided in the hollow space in the lower, movable housing part (14), forward of the bottom of the trigger guard (13).

9. The holster as defined by claim 1,
**characterized in that**
the mechanism (16) for returning the lower, movable housing part (14) to the outset position is embodied in the form of a cylindrical spring (28), which is located in the direction of displacement of the lower, movable housing part (14), and one end (29) of the spring (28) is secured to the housing (3), and the other end (30) is secured to the lower, movable housing part (14).

10. The holster as defined by claim 1,
**characterized in that**
the device (17) for the fixation of the pistol (2) in the holster (1) is embodied as an elastic flap (31), and one end of the flap (31) is connected to the side wall (10) of the housing (3), and on the other end, a snap (32) in the form of a button is provided.

11. The holster as defined by claim 10,
**characterized in that**
it is provided with a mechanism for opening the elastic flap (31) as the pistol (02) is being drawn from the holster (1).

12. The holster as defined by claim 10,
**characterized in that**
the mechanism for opening the elastic flap (31) as the pistol (02) is being drawn from the holster (1) is embodied in the form of interacting transverse offsets (33, 34) with back cones, which are disposed in the vicinity of the button (32) of the elastic flap (31) on the inner surface of the elastic flap (31) and on the lower, movable housing part (14) of the holster (1).

13. The holster as defined by claim 1,
**characterized in that**
an opening (35) for removing the cartridges is provided in the middle region of the housing (3) on the flank (11).

## Revendications

1. Etui (1) à pistolet, constitué d'un réceptacle (3) de section transversale configurée en U, présentant une échancrure (5) pratiquée le long dudit réceptacle (3) et destinée à la poignée (6) du pistolet (2), afin de garantir le mouvement dudit pistolet (2) dans ledit réceptacle (3) en vue d'amener ledit pistolet (2) à l'état opérationnel au moment de l'extraction hors dudit étui (1), et un orifice (8) destiné au canon (9) et pratiqué à la face extrême (7) dudit réceptacle (3),
**caractérisé par le fait**
**que** le réceptacle (3) est doté des éléments suivants : une partie inférieure mobile (14), située devant la poignée (6) du pistolet et reliant les parois (10, 11), à côté de la culasse (12) et du pontet (13) ; une paroi de délimitation (15) dédiée audit pontet (13) et située sur ledit réceptacle (3), de manière qu'un mouvement vers l'avant lui soit imprimé dans le sens longitudinal, au moyen du pistolet (2), au moment de l'extraction hors de l'étui (1) jusqu'à l'état opérationnel ; un mécanisme (16) conçu pour ramener ladite partie inférieure mobile (14) du réceptacle à la position initiale ; et un dispositif (17) conçu pour arrêter ledit pistolet (2) dans ledit étui (1).

2. Etui à pistolet selon la revendication 1,
**caractérisé par le fait**
**qu'**un dispositif est prévu sur la paroi (10) du réceptacle (3), du côté d'une sûreté (24), en vue de commuter ladite sûreté (24).

3. Etui à pistolet selon la revendication 2,
**caractérisé par le fait**
**que** le dispositif, affecté à la commutation de la sûreté (24), est réalisé sous la forme d'un orifice (25) à flanc incliné.

4. Etui à pistolet selon la revendication 1,
**caractérisé par le fait**
**que** des trous oblongs (18, 19) sont pratiqués dans les parois (10, 11) du réceptacle (3), en vue du mouvement longitudinal de la partie inférieure mobile (14) du réceptacle par rapport audit réceptacle (3).

5. Etui à pistolet selon la revendication 1,
**caractérisé par le fait**
**que** la partie inférieure mobile (14) du réceptacle est munie d'un crampon (21) dévolu à l'arrêt dudit réceptacle (3) dans la région de la culasse (12), afin de mouvoir ladite partie inférieure mobile (14) du réceptacle par rapport audit réceptacle (3).

6. Etui à pistolet selon la revendication 5,
**caractérisé par le fait**
**que** la partie inférieure mobile (14) du réceptacle est pourvue de guides (22) affectés aux parois (10, 11) dudit réceptacle (3).

7. Etui à pistolet selon la revendication 1,
**caractérisé par le fait**
**que** le réceptacle (3) est doté d'une butée (23) affectée à la partie inférieure mobile (14) dudit réceptacle.

8. Etui à pistolet selon la revendication 1,
**caractérisé par le fait**
**qu'**un gradin de rigidification (27) est prévu dans la cavité de la partie inférieure mobile (14) du réceptacle, devant la zone inférieure du pontet (13).

9. Etui à pistolet selon la revendication 1,
**caractérisé par le fait**
**que** le mécanisme (16), conçu pour ramener la partie inférieure mobile (14) du réceptacle à la position initiale, revêt la forme d'un ressort cylindrique (28) placé dans la direction du coulissement de ladite partie inférieure mobile (14) du réceptacle, une extrémité (29) dudit ressort (28) étant fixée audit réceptacle (3), l'autre extrémité (30) étant fixée à ladite partie inférieure mobile (14) dudit réceptacle.

10. Etui à pistolet selon la revendication 1,
**caractérisé par le fait**
**que** le dispositif (17), conçu pour arrêter le pistolet (2) dans ledit étui (1), est réalisé en tant que clapet élastique (31), une extrémité dudit clapet (31) étant reliée à la paroi latérale (10) du réceptacle (3) et un organe (32) à déclic étant prévu à l'autre extrémité, sous la forme d'un taquet.

11. Etui à pistolet selon la revendication 10,
**caractérisé par le fait**
**qu'**il est équipé d'un mécanisme ciblant l'ouverture du clapet élastique (31) au moment de l'extraction du pistolet (2) hors dudit étui (1).

12. Etui à pistolet selon la revendication 10,
**caractérisé par le fait**
**que** le mécanisme, ciblant l'ouverture du clapet élastique (31) au moment de l'extraction du pistolet (2) hors dudit étui (1), revêt la forme de gradins transversaux interactifs (33, 34) à cônes postérieurs situés dans la région du taquet (32) du clapet élastique (31), à la surface intérieure dudit clapet élastique (31), et sur la partie inférieure mobile (14) du réceptacle dudit étui (1).

13. Etui à pistolet selon la revendication 1,
**caractérisé par le fait**
**qu'**un orifice (35), dévolu à l'éjection des cartouches, est prévu dans le méplat (11) dans la région médiane du réceptacle (3).
